# EUROPÄISCHE PATENTANMELDUNG

(11) **EP 2 375 210 A1**
(43) Veröffentlichungstag der Anmeldung: **12.10.2011**
(21) Anmeldenummer: 10003687.0
(22) Anmeldetag: 03.04.2010
(51) Int. Cl.: F28D 15/02

(54) **Thermosiphonanlage eines mindestens zwei Wärmequelle aufweisenden wärmeerzeugenden Systems**

(71) Anmelder: ABB Technology AG, 8050 Zürich (CH)
(72) Erfinder: Weber, Benjamin, 59955 Winterberg (DE); Patel, Bhavesh, 59929 Brilon (DE); Agostini, Bruno, 8953 Dietikon (DE); Esenlik, Burak, 33102 Paderborn (DE); Cornelius, Frank, 59936 Olsberg (DE); Tepper, Jens, 59929 Brilon (DE); Bockholt, Marcos, 33104 Paderborn (DE)
(74) Vertreter: Partner, Lothar

(57) **Zusammenfassung**

Es wird eine Thermosiphonanlage (1, 13, 17, 29, 42) eines mindestens zwei Wärmequellen (2, 5, 18, 21, 34, 35) aufweisenden wärmeerzeugenden Systems vorgeschlagen, bei welchem ein einziger, allen Wärmequellen (2, 5, 18, 21, 34, 35) zugeordneter gemeinsamer Kondensator (8, 14, 24, 39, 46) vorgesehen ist.

## Beschreibung

Die Erfindung betrifft eine Thermosiphonanlage eines mindestens zwei Wärmequellen aufweisenden wärmeerzeugenden Systems.

Eine Anwendung ist z. B. bei Transformatoren, speziell Trocken-Transformatoren gegeben, welche - gegebenenfalls zusammen mit anderen Wärmequellen - ein wärmeerzeugendes System bilden.

Die Kühlung eines wärmeerzeugenden Systems kann in vielfältiger Weise erfolgen, z. B. durch natürliche oder forcierte Kühlung oder mit Hilfe externer Kühler, z. B. Luft-Wasser-Kühler. Weitere Möglichkeiten bestehen in der Verwendung von Thermosiphons in einer Anordnung als Luft-Luft-Thermosiphon oder als Luft-Wasser-Thermosiphon. Dabei ist für jede Wärmequelle ein Verdampfer vorgesehen, welcher über einen geschlossenen Kühlmittel-Kreislauf die aufgenommene Wärme an einen Kondensator abgibt. In einem wärmeerzeugenden System mit mehreren Wärmequellen muss eine geeignete Kühlung für alle Komponenten vorgesehen werden. Werden mehrere Wärmequellen mit derartigen Thermosiphons versehen, so bedeutet dies bei Einsatz von Luft-Luft-Thermosiphons die Verwendung eines Lüfters für jeden Verdampfer und für jeden Kondensator.

Der Erfindung liegt die die Aufgabe zugrunde, eine vereinfachte und optimierte Thermosiphonanlage eines mindestens zwei Wärmequellen aufweisenden wärmeerzeugenden Systems anzugeben.

Diese Aufgabe wird erfindungsgemäß dadurch gelöst durch eine Thermosiphonanlage eines mindestens zwei Wärmequellen aufweisenden wärmeerzeugenden Systems, bei welchem ein einziger, allen Wärmequellen zugeordneter gemeinsamer Kondensator vorgesehen ist.

Die mit der Erfindung erzielbaren Vorteile bestehen insbesondere darin, dass die Anzahl erforderlicher Baukomponenten reduziert wird. Die Thermosiphon-Technologie erlaubt die räumliche Trennung von Verdampfern und Kondensatoren, wobei beide Komponenten durch Rohre miteinander verbunden werden, durch die das Kühlmittel vom Verdampfer zum Kondensator und zurück strömen kann. Es werden die Kondensatoren verschiedener, unterschiedlichen Wärmequellen zugeordneter Kühler so zusammengefasst, dass sie durch einen einzigen Lüfter oder Luftfördereinrichtung oder -mechanismus oder einen einzigen externen Wasserkreislauf gekühlt werden können. Alternativ hierzu können auch mehrere Wärmequellen mit einem einzigen gemeinsamen Kühler versehen sein und einen gemeinsamen Kühlkreislauf haben. Allgemein können sowohl Luft-Luft-Thermosiphons als auch als Luft-Wasser-Thermosiphons zum Einsatz gelangen.

Zweckmäßige Ausgestaltungen der Erfindung sind in den Unteransprüchen dargestellt.

Die Erfindung wird nachstehend an Hand der in der Zeichnung dargestellten Ausführungsbeispiele erläutert. Es zeigen:
- Fig. 1, 2: eine Thermosiphonanlage gemäß einer ersten Ausführungsform in zwei Varianten,
- Fig. 3: eine Thermosiphonanlage gemäß einer zweiten Ausführungsform,
- Fig. 4: eine Thermosiphonanlage einer Maschinenanordnung gemäß einer dritten Ausführungsform,
- Fig. 5: eine Thermosiphonanlage gemäß einer vierten Ausführungsform, z. B. für eine Windenergieanfage mit Luft-Luft-Thermosiphon,
- Fig. 6: eine Thermosiphonanlage gemäß einer fünften Ausführungsform, z. B. für eine Windenergieanlage mit Luft-Luft-Thermosiphon.

In Fig. 1 ist eine Thermosiphonanlage gemäß einer ersten Ausführungsform und gemäß einer ersten Variante dargestellt. Es ist eine aus einem ersten Verdampfer 3 mit zugeordneter erster Wärmequelle 2, einem zweiten Verdampfer 6 mit zugeordneter zweiter Wärmequelle 5 und einem Kondensator 8 bestehende Thermosiphonanlage 1 zu erkennen, wobei dem ersten Verdampfer 3 ein erster Lüfter 4 oder Luftfördereinrichtung oder -mechanismus, dem zweiten Verdampfer 6 ein zweiter Lüfter 7 oder Luftfördereinrichtung oder -mechanismus und dem Kondensator 8 ein Lüfter 9 oder Luftfördereinrichtung oder-mechanismus zugeordnet sind. Die Lüfter 4, 7 unterstützen den Wärmeaustausch zwischen den Verdampfern 3, 6 und den jeweils zugeordneten separaten Wärmequellen 2, 5, d. h. sie unterstützen jeweils eine innere Luftzirkulation und damit die Kühlung der Wärmequellen 2, 5. Der Lüfter 9 dient dazu, die vom Kondensator 8 aufgenommene Wärmeenergie z. B. an die Außenatmosphäre abzuführen und unterstützt damit die äußere Luftzirkulation (Rückkühlung). Es handelt sich demnach um einen Luft-Luft-Thermosiphon. Die beiden Verdampfer 3, 6 und der Kondensator 8 sind über Rohre 10 für das verdampfende Kühlmittel und Rohre 11 für das kondensierende Kühlmittel miteinander verbunden, so dass das Kühlmittel vom Verdampfer zum Kondensator und zurück strömen kann.

ln Fig. 2 ist eine Thermosiphonanlage gemäß einer ersten Ausführungsform und gemäß einer zweiten Variante dargestellt. Bei dieser Variante sind die Verdampfer 3, 6 mit jeweils eigenen, nicht miteinander verbundenen Kühlmittelkreisläufen versehen. Der gemeinsame Kondensator 8 enthält dann Komponenten, die nur von dem Kühlkreislauf des Verdampfers 3 und nur von dem Kühlmittelkreislauf des Verdampfers 6 durchströmt werden. Der Kondensator 8 ist hier sozusagen eine Kombination mehrerer "einzelner Kondensatoren" respektive Teilsysteme mit der gleichzeitigen Nutzung eines Lüfters oder eines externen Wasserkreislaufes. Ein zusätzlicher Vorteil bei dieser zweiten Variante besteht darin, dass bei Auftreten einer (unwahrscheinlichen) Leckage nicht der gesamte Kondensator und damit der gesamte Kühlmittel-kreislauf betroffen sind, sondern lediglich ein "einzelner Kondensator" respektive ein Teilsystem. Diese zweite Variante mit getrennten Kühlmittelkreisläufen ist auch bei den weiteren aus Ausführungsformen gemäß den Fig. 3 und 4 realisierbar.

ln Fig. 3 ist eine Thermosiphonanlage gemäß einer zweiten Ausführungsform dargestellt. Es ist eine aus dem ersten Verdampfer 3 mit zugeordneter erster Wärmequelle 2, dem zweiten Verdampfer 6 mit zugeordneter zweiter Wärmequelle 5 und einem Kondensator 14 bestehende Thermosiphonanlage 13 zu erkennen, wobei dem ersten Verdampfer 3 der erste Lüfter 4 und dem zweiten Verdampfer 6 der zweiter Lüfter 7 zugeordnet sind. Die Lüfter 4, 7 unterstützen wiederum den Wärmeaustausch zwischen den Verdampfern 3, 6 und den jeweils zugeordneten separaten Wärmequellen 2, 5, d. h. sie unterstützen jeweils eine innere Luftzirkulation und damit die Kühlung der Wärmequellen. Die Rückkühlung des Kondensators 14 erfolgt bei dieser Ausführungsform nicht über einen Lüfter, sondern über einen externen Wasserkreislauf, wobei der Wassereintritt und der Wasseraustritt dieses Kreislaufs am Kondensator 14 über Wasseranschlüsse 15 erfolgen. Es handelt sich demnach um einen Luft-Wasser-Thermosiphon. Die beiden Verdampfer 3, 6 und der Kondensator 14 sind über Rohre 10 für das verdampfende Kühlmittel und Rohre 11 für das kondensierende Kühlmittel miteinander verbunden, so dass das Kühlmittel vom Verdampfer zum Kondensator und zurück strömen kann.

In Fig. 4 ist eine Thermosiphonanlage einer Maschinenanordnung gemäß einer dritten Ausführungsform dargestellt. Die Maschinenanordnung 17 besitzt
- eine erste Maschine 18, welche die erste Wärmequelle darstellt und unter Einsatz eines ersten Verdampfers 19 gekühlt wird,
- eine zweite Maschine 21, welche die zweite Wärmequelle darstellt und unter Einsatz eines zweiten Verdampfers 22 gekühlt wird sowie
- einen Kondensator 24.

Ein erster Lüfter 20 oder Luftfördereinrichtung oder -mechanismus unterstützt den Wärmeaustausch zwischen dem Verdampfer 19 und der ersten Maschine 18, d. h. er unterstützt die innere Luftzirkulation und damit die Kühlung der Maschine 18. Ein zweiter Lüfter 23 oder Luftfördereinrichtung oder -mechanismus unterstützt den Wärmeaustausch zwischen dem Verdampfer 22 und der zweiten Maschine 21, d. h. er unterstützt die innere Luftzirkulation und damit die Kühlung der Maschine 21. Die beiden Verdampfer 19, 22 und der Kondensator 24 sind über Rohre 25 für verdampfendes Kühlmittel und Rohre 26 für kondensierendes Kühlmittel miteinander verbunden, so dass das Kühlmittel vom Verdampfer zum Kondensator und zurück strömen kann. Die Rückkühlung des Kondensators 24 erfolgt über einen externen Wasserkreislauf, wobei der Wassereintritt und der Wasseraustritt dieses Kreislaufs am Kondensator 24 über Wasseranschlüsse 27 erfolgen. Es handelt sich demnach um einen Luft-Wasser-Thermosiphon.

In Fig. 5 ist eine Thermosiphonanlage gemäß einer vierten Ausführungsform, z. B. für eine Windenergieanlage mit Luft-Luft-Thermosiphon dargestellt. Als Baukomponenten der Windenergieanlage sind eine Gondel 30, Rotorblätter 31 und ein die Gondel 30 tragender Turm 32 zu erkennen. lnnerhalb des Gehäuses 33 der Gondel 30 sind eine erste Wärmequelle 34, eine zweite Wärmequelle 35 sowie gegebenenfalls weitere Wärmequellen angeordnet. Die erste Wärmequelle 34 ist z. B. ein Generator, welcher über eine Rotornabe mit den Rotorblättern 28 verbunden ist. Die zweite Wärmequelle 35 ist z. B. ein Transformator, insbesondere Trockentransformator. Als weitere (dritte) Wärmequelle kann z. B. ein Getriebe vorhanden sein.

Zur Abfuhr der von den Wärmequellen 34, 35 sowie gegebenenfalls weiteren Wärmequellen erzeugten Wärmeenergie an die Außenatmosphäre ist ein Luft-Luft-Thermosiphon 36 einer Thermosiphonanlage 29 vorgesehen, welcher als "einstückiges" Gerät ausgebildet ist, dessen Verdampfer 37 sich innerhalb des Gehäuses 33 befindet und dessen Kondensator 39 sich außerhalb des Gehäuses 33 befindet. Der Kondensator 39 ist quasi als Erweiterung oberhalb des Verdampfers 37 ausgeführt und auf dem Dach der Gondel angeordnet. Ein innerhalb des Gehäuses 33 befindlicher Zentrallüfter 38 oder Luftfördereinrichtung oder -mechanismus dient der (inneren) Luftzirkulation innerhalb des Gehäuses 33 und unterstützt die Abgabe der von den Wärmequellen 34, 35 erzeugten Wärmeenergie an den Verdampfer 37 und damit deren Kühlung. Die Rückkühlung des Kondensators 39 erfolgt unter Einsatz eines die äußere Luftzirkulation unterstützenden Lüfters 40 oder Luftfördereinrichtung oder -mechanismus, welcher den Kondensator 39 mit Luft der Außenatmosphäre beaufschlagt.

In Fig. 6 ist eine Thermosiphonanlage gemäß einer fünften Ausführungsform, z. B. für eine Windenergieanlage mit Luft-Luft-Thermosiphon dargestellt. lm Unterschied zur Ausführungsform gemäß Fig. 5 wird ein aus einem separaten Verdampfer 44 und .einem separaten Kondensator 46 sich zusammensetzender, "gesplitteter" Luft-Luft-Thermosiphon 43 verwendet. Der Verdampfer 44 ist über Rohre 48 für verdampfendes Kühlmittel und Rohre 49 für kondensierendes Kühlmittel mit dem Kondensator 46 verbunden, so dass das Kühlmittel vom Verdampfer zum Kondensator und zurück strömen kann. Ein innerhalb des Gehäuses 33 der Gondel 30 angeordneter Zentrallüfter 45 oder Luftfördereinrichtung oder —mechanismus unterstützt mittels einer Luftströmung die Wärmeabgabe von den Wärmequellen 34, 35 zum Verdampfer 44 und damit die innere Luftzirkulation und Kühlung der Wärmequellen 34, 35. Ein den auf dem Dach der Gondel angeordneten Kondensator 46 beaufschlagender Lüfter 47 oder Luftfördereinrichtung oder-mechanismus unterstützt die äußere Luftzirkulation und die Abfuhr der Wärmeenergie vom Kondensator 46 an die Außenatmosphäre.

Fig. 6 zeigt in weiterer Ausgestaltung beispielhaft, dass bei Anwendungen, bei denen ein Kühler für mehrere Wärmequellen in einem Gehäuse vorgesehen ist, zweckmäßig ein Luftschacht 50 über den Wärmequellen respektive Maschinen angeordnet wird, um die Wirkungsweise zu optimieren (dies ist selbstverständlich auch bei Fig. 5 in gleicher Weise realisierbar).

Für alle vorstehend erläuterten Ausführungsformen gilt:
- Der Kondensator 8, 14, 24, 39, 46 muss für die Gewährleistung der Funktionalität oberhalb des Verdampfers angeordnet sein.
- Der Kondensator kann entweder als Platten-Wärmeübertrager getrennt vom Verdampfer und über Rohre mit diesem verbunden oder alternativ hierzu als Erweiterung oberhalb des Verdampfers konzipiert sein.
- Selbstverständlich können anstelle eines Lüfters oder Luftfördereinrichtung oder -mechanismus jeweils auch mehrere Lüfter eingesetzt werden. Gegebenenfalls kann man insbesondere bei der inneren Luftzirkulation auch bei geeigneter Gestaltung mit natürlicher Luftströmung auskommen und auf einen Lüfter verzichten - was reduzierte Kühlleistung zur Folge hat. Speziell bei einer Windenergieanlage (siehe Figuren 5 und 6) mit Luft-Luft-Thermosiphon kann bei geeigneter Gestaltung und Ausnutzung des Windes bei der äußeren Luftzirkulation auf einen Lüfter verzichtet werden.

### Bezugszeichenliste

- 1: Thermosiphonanlage
- 2: erste Wärmequelle
- 3: erster Verdampfer
- 4: erster Lüfter oder Luftfördereinrichtung oder -mechanismus
- 5: zweite Wärmequelle
- 6: zweiter Verdampfer
- 7: zweiter Lüfter oder Luftfördereinrichtung oder -mechanismus
- 8: Kondensator
- 9: Lüfter oder Luftfördereinrichtung oder -mechanismus
- 10: Rohre für verdampfendes Kühlmittel
- 11: Rohre für kondensierendes Kühlmittel
- 12: -
- 13: Thermosiphonanlage
- 14: Kondensator
- 15: Wasseranschlüsse für einen Wasserkreislauf
- 16: -
- 17: Thermosiphonanlage
- 18: erste Maschine respektive erste Wärmequelle einer Maschinenanordnung
- 19: erster Verdampfer
- 20: erster Lüfter oder Luftfördereinrichtung oder -mechanismus
- 21: zweite Maschine respektive zweite Wärmequelle einer Maschinenanordnung
- 22: zweiter Verdampfer
- 23: zweiter Lüfter oder Luftfördereinrichtung oder -mechanismus
- 24: Kondensator
- 25: Rohre für verdampfendes Kühlmittel
- 26: Rohre für kondensierendes Kühlmittel
- 27: Wasseranschlüsse für einen Wasserkreislauf
- 28: -
- 29: Thermosiphonanlage
- 30: Gondel einer Windenergieanlage
- 31: Rotorblätter
- 32: Turm
- 33: Gehäuse
- 34: erste Wärmequelle (Generator)
- 35: zweite Wärmequelle (Transformator)
- 36: Luft-Luft-Thermosiphon
- 37: Verdampfer
- 38: Zentrallüfter oder Luftfördereinrichtung oder -mechanismus
- 39: Kondensator
- 40: Lüfter oder Luftfördereinrichtung oder -mechanismus
- 41: -
- 42: Thermosiphonanlage
- 43: Luft-Luft-Thermosiphon
- 44: Verdampfer
- 45: Zentrallüfter oder Luftfördereinrichtung oder -mechanismus
- 46: Kondensator
- 47: Lüfter oder Luftfördereinrichtung oder -mechanismus
- 48: Rohre für verdampfendes Kühlmittel
- 49: Rohre für kondensierendes Kühlmittel
- 50: Luftschacht

## Patentansprüche

1. Thermosiphonanlage (1, 13, 17, 29, 42) eines mindestens zwei Wärmequellen (2, 5, 18, 21, 34, 35) aufweisenden wärmeerzeugenden Systems, bei welchem ein einziger, allen Wärmequellen (2, 5, 18, 21, 34, 35) zugeordneter gemeinsamer Kondensator (8, 14, 24, 39, 46) vorgesehen ist.

2. Thermosiphonanlage (1, 13, 17) nach Anspruch 1, **dadurch gekennzeichnet, dass** jeder Wärmequelle (2, 5, 18, 21) ein eigener Verdampfer (3, 6, 19, 22) zugeordnet ist.

3. Thermosiphonanlage (1, 13, 17) nach Anspruch 2, **dadurch gekennzeichnet, dass** die Kühlmittelkreise der Verdampfer (3, 6, 19, 22) miteinander verbunden sind.

4. Thermosiphonanlage (1, 13, 17) nach Anspruch 2, **dadurch gekennzeichnet, dass** die Kühlmittelkreise der Verdampfer (3, 6, 19, 22) keine Verbindung untereinander haben.

5. Thermosiphonanlage (1, 13, 17) nach einem der Ansprüche 2-4, **dadurch gekennzeichnet, dass** mindestens ein eigener Lüfter (4, 7, 20, 23) oder Luftfördereinrichtung oder -mechanismus die innere Luftzirkulation zwischen Wärmequelle (2,5,18,21) und dem zugeordneten Verdampfer (3, 6, 19, 22) unterstützt.

6. Thermosiphonanlage (29, 42) nach Anspruch 1, **dadurch gekennzeichnet**, das allen Wärmequellen (34, 35) ein gemeinsamer Verdampfer (37, 44) zugeordnet ist.

7. Thermosiphonanlage (29, 42) nach Anspruch 6, **dadurch gekennzeichnet, dass** mindestens ein Zentrallüfter (38, 45) oder Luftfördereinrichtung oder - mechanismus die innere Zirkulation zwischen den Wärmequellen (34, 35) und dem Verdampfer (37, 44) unterstützt.

8. Thermosiphonanlage (29, 42) nach Anspruch 7, **dadurch gekennzeichnet, dass** ein Luftschacht (50) die innere Zirkulation zwischen den Wärmequellen (34, 35) und dem Verdampfer (37, 44) unterstützt.

9. Thermosiphonanlage (1, 29, 42) nach einem der vorstehenden Ansprüche, **dadurch gekennzeichnet, dass** mindestens ein Lüfter (9, 40, 47) oder Luftfördereinrichtung oder -mechanismus die äußere Luftzirkulation des gemeinsamen Kondensators (8, 39, 46) unterstützt.

10. Thermosiphonanlage (13, 17) nach einem der Ansprüche 1-8, **dadurch gekennzeichnet, dass** der gemeinsame Kondensator (14, 24) mit Wasseranschlüssen (15, 27) zum Anschluss eines die Rückkühlung bewirkenden externen Wasserkreislaufs versehen ist.

11. Thermosiphonanlage (1, 13, 17, 42) nach einem der vorstehenden Ansprüche, **dadurch gekennzeichnet, dass** der gemeinsame Kondensator (8, 14, 24, 39, 46) über Rohre (10, 11, 25, 26, 48, 49) für verdampfendes / kondensierendes Kühlmittel mit dem mindestens einen Verdampfer (3, 6, 19, 22, 44) verbunden ist.

12. Thermosiphonanlage (29) nach einem der Ansprüche 1-10, **dadurch gekennzeichnet, dass** der Kondensator (39) als Erweiterung oberhalb des Verdampfers (37) ausgeführt ist.
